# EUROPÄISCHE PATENTSCHRIFT

(11) **EP 0 131 939 B1**
(45) Veröffentlichungstag und Bekanntmachung des Hinweises auf die Patenterteilung: **06.04.1988**
(21) Anmeldenummer: 84108270.4
(22) Anmeldetag: 13.07.1984
(51) Int. Cl.: E02F 3/32, E02F 3/38, E02F 9/08, E02F 9/16

(54) **Fahrbarer hydraulischer Löffelbagger**
Mobile hydraulic excavator
Pelle hydraulique mobile

(30) Priorität: 14.07.1983 DE 3325405
(43) Veröffentlichungstag der Anmeldung: 23.01.1985
(73) Patentinhaber: Karl Schaeff GmbH & Co., D-7183 Langenburg/Württ. (DE)
(72) Erfinder: Schaeff, Hans, D-7183 Langenburg/Württ (DE)
(74) Vertreter: Raeck, Wilfrid, Dipl.-Ing.

(56) Entgegenhaltungen:
- DE-A- 1 634 994
- DE-A- 2 001 146
- DE-A- 2 558 799
- DE-A- 2 757 968

## Beschreibung

Die Erfindung betrifft einen fahrbaren Löffelbagger mit einem auf einem zweispurigen Fahrwerk um eine senkrechte, im wesentlichen mittige Achse um 360° schwenkbaren Oberwagen, einer auf dem Oberwagen außermittig angeordneten Fahrerkabine und einem auf einer am vorderen Ende des Oberwagens angeordneten senkrechten Achse gelagerten Anbauhalter für eine aus Ausleger, Löffelstiel und Arbeitswerkzeug bestehende zusammenfaltbare Baugruppe, die sich in einer Schwenk-Endstellung quer vor den Oberwagen erstreckt.

Bei einem aus der DE-A-25 58 799 bekannten Löffelbagger der vorbezeichneten Art befindet sich vor der Fahrerkabine eine zur Oberwagenlängsachse quer verlaufende Führung, auf der ein Schlitten verschiebbar ist, auf dem der Anbauhalter für den Baggerausleger schwenkbar gelagert ist. Um mit Seitenversatz parallel zur Längsachse des Fahrwerkes etwa in Verlängerung der jeweiligen Fahrspur baggern zu können, ragt die Führung auf beiden Seiten über die Begrenzungen des Oberwagens hinaus. Diese Führung besitzt auch deshalb eine beträchtliche Länge, damit bei in seitlicher Endstellung stehendem Schlitten der quer vor die Führung geschwenkte Baggerausleger mit angefaltetem Löffel noch innerhalb des durch das Gegengewicht am Oberwagen bestimmten Hüllkreises verbleibt, so daß der Bagger auf engem Baum verschwenkt werden kann.

Diese bekannte Maschine ist zur Erfüllung vielfältiger Aufgaben geschaffen und somit weitgehend universell anwendbar; sie erfordert allerdings einen beträchtlichen Aufwand aufgrund der Querführung, des darauf verschiebbaren Schlittens für den Anbauhalter, der Schlittenklemmung und der seitlichen Verstelleinrichtung für den Schlitten. Nachteilig erscheint außerdem die Länge der Querführung, die zum Zweck einer ausreichenden Abstützbreite des Schlittens und zur Erreichung eines geforderten Mindestseitenversatzes auf beiden Seiten verhältnismäßig weit über den Oberwagen hinausragt. Die daraus resultierende notwendige Führungslänge bedingt außerdem eine Annäherung dieser Führung an die Schwenkachse des Oberwagens. Je näher die Schlittenführung an die Schwenkachse des Oberwagens verlegt wird, desto größer wird der Rückversatz der Anbauhalter-Schwenkachse gegenüber der Vorderseite des Fahrwerkes bei auf die Längsrichtung eingestelltem Oberwagen. Aufgrund dieser Verhältnisse kann der Anbauhalter auch in den seitlichen Schwenkstellungen des Oberwagens nicht mehr nennenswert über die Außenbegrenzungen des Fahrwerks hinausgelangen. Als weitere nachteilige Folge des Rückversatzes der Fahrerkabine, die zwangsläufig hinter der Schlittenführung angeordnet ist, verschlechtert sich die Sicht des Baggerführers.

Bei einem aus der DE-A-16 34 994 bekannten fahrbaren Löffelbagger, der ebenfalls der eingangs vorbezeichneten Bauart entspricht, befindet sich die an der Vorderseite des Oberwagens angeordnete Achse des Oberwagens in der durch die Schwenkachse des Oberwagens verlaufenden senkrechten Längsmittelebene. Durch eine Beschränkung des seitlichen Schwenkwinkels des Auslegers von der Geradeausstellung um jeweils 45° läßt sich als Schwenkantrieb ein einfacher Hydraulikzylinder anwenden, der beim Grabenziehen entlang einer Wand in seiner einen Endstellung fest eingestellt belassen bleiben kann, während die Schwenkbewegungen bei der Arbeit des Auslegers mit dem ohnehin vorhandenen Schwenkwerk des Oberwagens durchgeführt werden.

Der Erfindung liegt die Aufgabe zugrunde, einen Bagger der eingangs bezeichneten Bauart dahingehend weiterzubilden, daß auch bei wesentlich verringertem baulichem Aufwand sowohl mit großem Seitenversatz als auch zur Ausführung der überwiegend vorkommenden Baggerarbeiten zwischen den Fahrspuren des Fahrwerkes gegraben werden kann und daß der Fahrer zur Vereinfachung der Bedienung unter Beibehaltung guter Sichtverhältnisse Orientierungshilfen erhält, mit denen er die am häufigsten benutzte Fahrstellung sowie die für Arbeiten zwischen den Fahrspuren des Fahrwerkes vorgesehene Hauptgrabstellung leicht auffinden kann.

Zur Lösung dieser Aufgabe wird gemäß der Erfindung vorgeschlagen, daß die Achse des Anbauhalters auf der der Fahrerkabine abgewandten Seite der Oberwagenplattform auf einem von deren Vorderkante ausgehenden Vorsprung angeordnet ist,

daß ein in der Kabine drehbar gelagerter Fahrersitz eine erste Rastposition für die Hauptgrabstellung des Oberwagens aufweist, in der der Fahrersitz und eine erste Kabinenseitenwand parallel zur Längsmittelachse des Fahrwerkes verlaufen und die Achse des Anbauhalters sich im Bereich zwischen einer Fahrspur und der Längsmittelachse des Fahrwerkes befindet,

und daß der Fahrersitz eine der Fahrstellung des Oberwagens zugeordnete zweite Rastposition aufweist, in der er und eine zweite Kabinenseitenwand parallel zur Längsmittelachse des Fahrwerks verlaufen.

Während die Schwenkachse des Anbauhalters gemäß DE-A-25 58 799 mit Hilfe des Schlittens in jede beliebige Position, mittig oder zwischen den Fahrzeugspuren gebracht werden kann - allerdings mit erheblichem baulichen Aufwand - , wobei die Kabine dann parallel zur Fahrtrichtung steht, erübrigt sich dann eine Orientierungshilfe für den Baggerführer zum Aufsuchen der Hauptgrabstellung.

Diese Hauptgrabstellung ist beim Gegenstand der vorliegenden Erfindung dadurch definiert, daß der Oberwagen um einen gewissen Winkel von ungefähr 20 bis 30° gegenüber der

Fahrstellung verschwenkt worden ist, um den Anbauhalter zwischen Fahrspur und Längsmittelachse des Fahrwerkes zu bringen. Als Orientierungshilfe für die Hauptgrabstellung, in der der Baggerführer den Ausleger in die Fahrwerklängsrichtung verschwenken muß, steht ihm eine Kabinenseitenwand sowie eine Rastposition des Fahrersitzes zur Verfügung. Eine zweite Rastposition des Fahrersitzes ist der Fahrstellung zugeordnet, wobei eine zweite Kabinenseitenwand parallel zur Längsmittelachse des Fahrwerkes verläuft. Die erwünschte gute Sicht wird dadurch erreicht, daß die bekannte Querführung für den Anbauhalter-Schlitten fehlt und somit eine unbehinderte Sicht zum Fahrplanum gewährleistet ist. Auch die Rastposition des Fahrersitzes für die Hauptgrabstellung trägt zur guten Sicht unter diesen Arbeitsbedingungen bei.

Die den vorbezeichneten Löffelbagger gemäß der Erfindung ausgestaltenden und weiterbildenden Merkmale ergeben sich aus den Unteransprüchen 2 bis 10.

Ein Ausführungsbeispiel eines Löffelbaggers gemäß der Erfindung ist nachfolgend anhand der Zeichnungen näher erläutert. Es zeigen
Fig. 1 eine Draufsicht auf einen Löffelbagger nach der Erfindung mit in Fahrstellung stehendem Oberwagen,
Fig. 2 eine Frontansicht des Baggers in der Stellung nach Fig. 1,
Fig. 3 eine Draufsicht des Baggers nach Fig. 1 mit in Hauptgrabstellung verschwenktem Oberwagen,
Fig. 4, 5 und 6 schematische Draufsichten auf den Löffelbagger nach Fig. 1 - 3 in einer ersten Seitenversatzstellung, in einer zweiten entgegengesetzten Seitenversatzstellung und in der Hauptgrabstellung.

Entsprechend Fig. 1 und 2 ist auf einem Fahrgestell 1, das als Raupenantrieb ausgebildet ist, genauso gut aber auch aus einem Räder- und Reifenantrieb bestehen kann, ein um eine erste senkrechte Achse 4 unbegrenzt schwenkbarer Oberwagen 2 gelagert. Die Schwenkbarkeit um 360° wird im allgemeinen mit Hilfe eines an sich bekannten Hauptdrehlagers 3 erreicht, indem hydraulische Durchführungen und Leitungsanschlüsse vorgesehen sind.

An der Vorderseite des Oberwagens 2 gegenüber dem mit einer kreisbogenförmigen Begrenzungswand ausgebildeten Gegengewicht 38 ist ein Teil der Oberwagenplattform bildender seitlicher Vorsprung 24 vorgesehen, auf dem eine zweite senkrechte Schwenkachse 5 angeordnet ist.

Um die zweite senkrechte Achse 5 ist ein Anbauhalter 6 schwenkbar, an dem gemäß Fig. 2 ein abgewinkelter Ausleger 8, 9 ein Löffelstiel 10 und ein Grablöffel 11 angeschlossen sind. Der Anbauhalter 6 ist mit oberen und unteren Schwenkzapfen in einem Anbauhalter-Schwenklager 7 gehalten, das von der Plattform des Oberwagens nach vorn ausgehenden und Teil des Vorsprunges 24 bildenden im oberen und unteren Laschen oder Ansätzen besteht. Aus Fig. 1 erkennt man, daß der senkrechte Abstand der zweiten Schwenkachse 5 von der Vorderkante des Oberwagens bzw. von der Kabinenfrontseite 22 ungefähr der halben Breite eines üblichen Grablöffels 11 entspricht, so daß Anbauhalter und Ausleger im wesentlichen parallel vor die Kabinenfrontseite geschwenkt werden können.

Weiterhin ergibt sich aus Fig. 2, daß der an den Anbauhaltern 6 anschließende Abschnitt 8 des Auslegers in der eingezeichneten angefalteten Stellung eine Länge besitzt, die sich über die in Fig. 2 an der Stelle 28 eingezeichnete Augenhöhe des Fahrers erstreckt. Zwischen den Auslegerabschnitten 8 und 9, dem Löffelstiel 10 und dem gefüllten Grablöffel 11 verbleibt ein mittlerer Freiraum, hinter dem die Frontseite 22 der Fahrerkabine 20 angeordnet ist, so daß der Fahrer unbehinderte Sicht nach vorn und auf den Boden vor dem Fahrwerk hat.

Während die Hydraulikzylinder zur Betätigung von Ausleger, Löffelstiel und Grabwerkzeug üblicher Bauart und Anordnung sind und deshalb nicht näher beschrieben werden, ist als bevorzugtes Ausführungsbeispiel ein Schwenkwerk des Anbauhalters in Fig. 1 ein Hydraulikzylinder 15 angedeutet, der grundsätzlich auch durch ein anderes Schwenkwerk ersetzt sein könnte. Der Zylinder 15 erstreckt sich innerhalb der Plattform des Oberwagens nach hinten bis zu einer Anlenkstelle 14. Die Kolbenstange 16 steht über einen Lenker 17 mit einem seitlichen Anschlußauge 19 am Anbauhalter 6 in Verbindung und wird durch eine Koppel 18 geführt, die um einen am Vorsprung 24 gelagerten Zapfen 21 schwenkbar ist. Der gezeigte Schwenkantrieb ermöglicht eine Verschwenkung des Auslegers um wenigstens 180° entsprechend Fig. 1, ohne daß dieser Schwenkwinkel jedoch bindend ist. Mit Hilfe dieses Schwenkwinkelbereiches lassen sich die in Fig. 4, 5 und 6 als Beispiel eingezeichneten wesentlichen Arbeitsstellungen ohne weiteres erreichen, und zwar zusätzlich zu der Fahrstellung in Fig. 1.

In Verbindung mit Fig. 1 und 3 erkennt man die besonderen Beziehungen zwischen den äußeren seitlichen Begrenzungen des Oberwagens 2 und der wichtigen Hauptgrabstellung und Fahrstellung. In der Fahrstellung gemäß Fig. 1 erstreckt sich der an den Vorsprung 24 anschließende Seitenabschnitt 40 des Oberwagens parallel zum Verlauf bzw. zur Kante des (in Fahrtrichtung) rechten Fahrwerks 13. Gleichermaßen erstreckt sich auf der gegenüberliegenden Seite des Oberwagens ein rückwärtiger Seitenwandabschnitt 48 parallel zum Verlauf des linken Fahrwerkes 12 oder, falls es sich um ein Räderfahrwerk handelt, parallel zu der durch die Räder gebildeten Fahrspur.

Gemäß einem besonderen Merkmal des erfindungsgemäßen Baggers erstreckt sich die Fahrerkabine mit einem erheblichen Abschnitt bis über die erste senkrechte Achse 4. Die dem Vorsprung 24 benachbarte Kabinenseitenwand 30 verläuft parallel zum Seitenwandabschnitt 40 des Oberwagens. Hinter und neben der Kabine sind nicht gezeigte, übliche Aufbauten untergebracht, z. B. der Antriebsmotor, Vorratstank, Hydraulikaggregate u.s.w. Entsprechend Fig. 3 ist der Oberwagen 2 in die Hauptgrabstellung verschwenkt, in welcher sich die senkrechte Schwenkachse 5 des Anbauhalters 6 etwa mittig zwischen dem rechten Fahrwerk 13 und der Fahrzeuglängsmittellinie L befindet, jedoch auch noch näher zur Linie L verschwenkt sein könnte. In dieser Schwenkstellung verläuft ein rückwärtiger Teil 46 der Seitenwand des Oberwagens parallel zum Fahrwerk 13 und auf der gegenüberliegenden Seite ein vorderer Seitenwandabschnitt 42 des Seitenwagens parallel zum Fahrwerk 12. Der Schwerpunkt des Gegengewichtes 38 befindet sich in dieser Hauptgrabstellung ungefähr im Bereich der Fahrwerklängsmittellinie L. Um den Oberwagen in die Stellung gemäß Fig. 3 einzustellen, steht dem Fahrer die Kabinenseitenwand 32 zur Verfügung, die parallel zu den Abschnitten 42, 46 des Oberwagens verläuft. Die Kabinenrückwand 34 kann eine beliebige Form erhalten. Zur Vereinfachung der Bedienung besitzt der Fahrersitz 26 eine in den Armlehnen angedeutete integrierte Baggersteuerung. Um in den Hauptstellungen des Oberwagens gemäß Fig .1 und 3 eine unbehinderte Sicht nach vorn beizubehalten, kann der Fahrersitz 26 um eine Achse 36 schwenkbar sein, wobei mindestens je eine Raststellung vorgesehen ist, in welcher der Fahrersitz parallel zur Kabinenseitenwand 30 oder zur gegenüberliegenden Seitenwand 32 verläuft. Zwischen dem Seitenwandabschnitt 42 und der benachbarten Kabinenseitenwand 32 kann ein Trittbrett 44 für den Einstieg in die Kabine und auf den Oberwagen vorgesehen sein. Der in Fig. 1 eingezeichnete vom Gegengewicht 38 auf dem Oberwagen bestimmte Hüllkreis H schließt auch die in Fahrstellung angefaltete Auslegerbaugruppe ein. Bei kleineren Baggertypen kann der Fall eintreten, daß die Auslegerbaugruppe über diesen Hüllkreis H hinausragt, so daß in diesem Fall ein von dieser Baugruppe bestimmter Hüllkreis vorhanden ist, der einen relativ größeren Radius aufweist als die Außenkante des Gegengewichtes 38. Bei beengtem Arbeitsraum wird dann der für die Vorderseite des Oberwagens maßgebliche Hüllkreis zu beachten sein, um das Anstoßen an seitliche Hindernisse zu vermeiden, wenn der Oberwagen z.B. um 180° verschwenkt werden muß. Man erkennt aus Fig. 3, daß die Hauptgrabstellung für die Auslegung und Bemessung des Oberwagens und seiner Standsicherheit maßgeblich ist.

## Patentansprüche

1. Fahrbarer Löffelbagger mit einem auf einem zweispurigen Fahrwerk um eine senkrechte im wesentlichen mittige Achse um 360° schwenkbaren Oberwagen (2), einer auf dem Oberwagen (2) außermittig angeordneten Fahrerkabine (20) und einem auf einer am vorderen Ende des Oberwagens (2) angeordneten senkrechten Achse (5) gelagerten Anbauhalter (6) für eine aus Ausleger (8, 9), Löffelstiel (10) und Arbeitswerkzeug bestehende zusammenfaltbare Baugruppe, die sich in einer Schwenk-Endstellung quer vor den Oberwagen (2) erstreckt,
dadurch gekennzeichnet,
daß die Achse (5) des Anbauhalters (6) auf der der Fahrerkabine (20) abgewandten Seite der Oberwagenplattform auf einem von deren Vorderkante (22) ausgehenden Vorsprung (24) angeordnet ist,
daß ein in der Kabine (20) drehbar gelagerter Fahrersitz (26) eine erste Rastposition (Fig. 3) für die Hauptgrabstellung des Oberwagens (2) aufweist, in der der Fahrersitz (26) und eine erste Kabinenseitenwand (32) parallel zur
Längsmittelachse (L) des Fahrwerkes (1) verlaufen und die Achse (5) des Anbauhalters (6) sich im Bereich zwischen einer Fahrspur und der Längsmittelachse (L) des Fahrwerkes befindet,
und daß der Fahrersitz (26) eine der Fahrstellung des Oberwagens (2) zugeordnete zweite Rastposition (Fig. 1) aufweist, in der er und eine zweite Kabinenseitenwand (30) parallel zur Längsmittelachse (L) des Fahrwerks (1) verlaufen.

2. Löffelbagger nach Anspruch 1, dadurch gekennzeichnet, daß die senkrechte Achse (5) des Anbauhalters (6) einen Abstand von der Vorderkante der Oberwagenplattform aufweist, der ungefähr der halben üblichen Grablöffelbreite entspricht.

3. Löffelbagger nach Anspruch 1 oder 2, dadurch gekennzeichnet, daß die Vorderkante des Oberwagens (2) teilweise durch die Kabinenfrontseite (22) gebildet ist.

4. Löffelbagger nach einem der vorhergehenden Ansprüche, dadurch gekennzeichnet, daß die Kabine (20) mit einem erheblichen Abschnitt nach vorn über die Schwenkachse (36) des Oberwagens reicht und dadurch in der Fahrstellung eine vom Fahrersitz (26) aus unbehinderte Sicht nach vorn und auf den Boden vor dem Fahrwerk vorhanden ist.

5. Löffelbagger nach einem der vorhergehenden Ansprüche, dadurch gekennzeichnet, daß sich die seitlichen Begrenzungen des Oberwagens (2) in der Fahrstellung und in der Hauptgrabstellung seitlich innerhalb der äußeren Fahrwerksbegrenzungen befinden.

6. Löffelbagger nach einem der vorhergehenden Ansprüche, dadurch gekennzeichnet, daß die seitlichen Begrenzungen des Oberwagens (2) je von zueinander winklig stehenden vorderen und hinteren Außenwandabschnitten (40,42 bzw. 46, 48) gebildet sind, von denen der an den Vorsprung (24) anschließende vordere Außenwandabschnitt (40) und der gegenüberliegende hintere Außenwandabschnitt (48) in der Fahrstellung und der kabinenseitige vordere Außenwandabschnitt (42) und der gegenüberliegende hintere Außenwandabschnitt (46) in der Hauptgrabstellung ungefähr parallel zu der benachbarten Fahrspur (13 bzw. 12) verlaufen.

7. Löffelbagger nach einem der vorhergehenden Ansprüche, dadurch gekennzeichnet, daß der Schwerpunkt des Gegengewichts (38) bei in Hauptgrabstellung verschwenktem Oberwagen (2) in Draufsicht ungefähr im Bereich der lotrechten Fahrzeuglängsmittelebene (L) liegt.

8. Löffelbagger nach einem der vorhergehenden Ansprüche, dadurch gekennzeichnet, daß die dem Vorsprung (24) benachbarte Kabinenseitenwand (30) parallel zu dem an den Vorsprung anschließenden vorderen Außenwandabschnitt (40) des Oberwagens verläuft.

9. Löffelbagger nach einem der vorhergehenden Ansprüche, dadurch gekennzeichnet, daß die dem Vorsprung (24) abgewandte Kabinenseitenwand (32) in der Hauptgrabstellung des Oberwagens etwa parallel zur Fahrgestell-Längsachse und zum benachbarten vorderen sowie gegenüberliegenden hinteren Außenwandabschnitt (42 bzw. 46) des Oberwagens verläuft.

10. Löffelbagger nach einem der vorhergehenden Ansprüche, dadurch gekennzeichnet, daß der Oberwagen je eine der Fahrstellung entsprechende und eine der Hauptgrabstellung entsprechende Verriegelung mit dem Fahrgestell aufweist, in der die eine Kabinenwand mit der lotrechten Fahrzeuglängsebene bzw. in der die andere Kabinen-Seitenwand mit der lotrechten Fahrzeuglängsebene parallel verläuft.

## Claims

1. Mobile shovel excavator with a double- tracked undercarriage having an upper carriage (2) pivotable about a substantially centered axis (4) about 360°, with an operator cab (20) eccentrically mounted on the upper carriage (2), and with an attachment holder (6) pivotable about a vertical axis (5) mounted to the front end of the upper carriage for an assembly consisting of a boom (8, 9), a shovel post (10) and an operational tool, which assembly can be folded together and extends in a lateral pivotal end position laterally in front of the upper carriage,
characterized
in that the axis (5) of the attachment holder (6) is mounted on the side of the platform of the upper carriage averted from the cab (20) on a projection (24) at the front edge (22) of platform of upper carriage, in that a pivotable supported operator seat (26) in the cab (20) has a first snap-in position related to the main excavating position of the upper carriage (2), in which the operator seat (26) and a first sidewall of the cab extend parallel with respect to the longitudinal center axis (L) of the undercarriage (1) while the axis of the attachment holder (6) is disposed within the area between one travel track and the longitudinal center axis (L) of the undercarriage,
and in that the operator seat (26) has a second snap-in position related to the driving position of the upper carriage (2), in which the seat and a second cab sidewall extend parallel to the longitudinal center axis (L) of the undercarriage.

2. Shovel excavator per claim 1, characterized in that the vertical axis (5) of the attachment holder (6) is at a distance from the front edge of the platform of the upper carriage approximately to half the conventional width of an excavating shovel.

3. Shovel excavator per claim 1 or 2, characterized in that the front edge of the upper carriage (2) partially is formed by the front edge (22) of the cab.

4. Shovel excavator per one of the preceding claims, characterized in that the operator cab (20) projects by a substantial segment beyond the first vertical pivot-axis (36) of the upper carriage forwardly in order to allow in the travel position the operator an unhampered view forward on the ground ahead of the undercarriage.

5. Shovel excavator per one of the preceding claims, characterized in that lateral limits of the upper carriage (2) in the travel position and in the main digging position are laterally inside from the outer limits of the undercarriage.

6. Shovel excavator per one of the preceding claims, characterized in that the lateral limits of the upper carriage (2) are formed by forward and rearward outer wall sections (40,42 resp. 46, 48) angularly disposed to each other, wherein one of them forming the forward outer wall section (40) and starting from the protection (24), and its opposite rear outer wall section (48) in the travel position are substantially parallel to the adjacent travel track, while in the main digging position the forward outer wall section (42) on the side of the cab and its opposite rear outer wall section (46) extend substantially parallel to the adjacent travel track (13 or 12).

7. Shovel excavator per one of the preceding claims, characterized in that the center of gravity of the counterweight (38) when seen in topview is located approximately in the area of the longitudinal center line of the vehicle when the upper carriage is pivoted into the main digging position.

8. Shovel excavator per one of the preceding claims, characterized in that the cab sidewall (30) adjacent to said projection (24) extends parallel to the forward outer wall section (40) starting from said projection of the upper carriage.

9. Shovel excavator per one of the preceding claims wherein the cab sidewall (32) away from the projection (24) extends approximately parallel to the longitudinal axis of the undercarriage and to the neighboring forward outer wall segment (42) and opposite rear outer wall segment (46) of the upper carriage for the latter's main digging position.

10. Shovel excavator according to one of the preceding claims, wherein the upper carriage is provided with two systems for being locked to the undercarriage, by one system of which the travel position is defined by parallelism of the cab sidewall (40) with the longitudinal vehicle axis, and by the other system of which the main digging position is defined by parallelism of the cab sidewall with the longitudinal vehicle axis.

## Revendications

1. Pelle mécanique roulante, comprenant un châssis supérieur (2), pivotant sur 360° autour d'un axe vertical sensiblement central sur un mécanisme de déplacement à double voie, une cabine de conducteur (20) disposée de façon excentrique sur le châssis supérieur, et un support d'assemblage (6) reposant sur un axe vertical (5) disposé à l'extrémité avant du châssis supérieur (2) et portant un groupe structural repliable constitué par une flèche (8, 9), un bras de cuiller (10) et un outil de travail, ledit groupe s'étendant, dans une position d'extrémité de son pivotement, en travers et à l'avant du châssis supérieur (2),
caractérisé en ce que l'axe (5) du support d'assemblage est disposé sur une saillie (24) partant du bord avant (22) de la plateforme du châssis supérieur, du côté de celle-ci qui est le plus loin de la cabine (20) du conducteur, en ce qu'un siège de conducteur (26), monté avec possibilité de rotation dans la cabine (20), peut prendre une première position fixe (figure 3) correspondant à la position principale de creusement du châssis supérieur (2), dans laquelle le siège du conducteur (26) et une première paroi latérale de cabine (32) sont parallèles à l'axe longitudinal médian (L) du mécanisme de déplacement (1), et l'axe (5) du support d'assemblage (6) se trouve dans la région comprise entre une voie de déplacement et l'axe longitudinal médian (L) du mécanisme de déplacement, et en ce que le siège de conducteur (26) peut prendre, en corrélation avec la position de déplacement du châssis supérieur (2), une deuxième position de repos (figure 1), dans laquelle ledit siège et une deuxième paroi latérale de cabine (30) sont parallèles à l'axe longitudinal médian (L) du mécanisme de déplacement (1).

2. Pelle mécanique selon la revendication 1, caractérisée en ce que l'axe vertical (5) du support (6) d'assemblage est à une distance du bord avant de la plateforme du châssis supérieur, qui est sensiblement la moitié de la largeur habituelle de creusement de la cuiller.

3. Pelle mécanique selon la revendication 1 ou 2, caractérisée en ce que le bord avant du châssis supérieur est formé en partie par le côté frontal (22) de la cabine.

4. Pelle mécanique selon l'une des revendications précédentes, caractérisée en ce que la cabine (20) dépasse vers l'avant, de façon importante, l'axe de pivotement (36) du châssis supérieur et que de ce fait, en position de roulement il existe vers l'avant et sur le sol en avant du mécanisme de déplacement, une vue sans entrave à partir du siège de conducteur (26).

5. Pelle mécanique selon l'une des revendications précédentes, caractérisée en ce que les limitations latérales du châssis supérieur, dans la position de roulement et dans la position principale de creusement, se trouvent à l'intérieur des limites extérieures du mécanisme de déplacement.

6. Pelle mécanique selon l'une des revendications précédentes, caractérisée en ce que les bords limites latéraux du châssis supérieur (2) sont formés chacun par des parties de bord extérieur (40, 42 et 46, 48) avant et arrière faisant un angle entre elles, la partie de bord extérieur avant (40) qui se raccorde à la saillie (24), et la partie de bord extérieure arrière (48) opposée, étant sensiblement parallèles aux voies de déplacement voisines (13 ou 12), dans la position de roulement, lorsque la partie de paroi extérieure avant (42) qui est du côté de la cabine et la partie de paroi extérieure arrière (46) opposée, étant sensiblement parallèles à la voie de déplacement voisine (13 ou 12), dans la position de creusement principale.

7. Pelle mécanique selon l'une des revendications précédentes, caractérisée en ce que le centre de gravité du contrepoids (38) situé dans le châssis supérieur (2), se trouve, vu du dessus, environ dans la région du plan moyen longitudinal vertical (L) du véhicule quand le châssis supérieur est dans la position principale de creusement.

8. Pelle mécanique selon l'une des revendications précédentes, caractérisée en ce que la paroi latérale de cabine (30) voisine de la saillie (24) est parallèle à la partie avant du bord extérieur (40) du châssis supérieur, qui se raccorde à la saillie.

9. Pelle mécanique selon l'une des revendications précédentes, caractérisée en ce que la paroi latérale de cabine (32) écartée de la saillie (24) se trouve, dans la position principale de creusement du châssis supérieur, sensiblement parallèle à l'axe longitudinal du châssis de roulement et à la partie de bord extérieur avant voisine ainsi qu'à la partie de bord arrière opposée (42 et 46) du châssis supérieur.

10. Pelle mécanique selon l'une des revendications précédentes, caractérisée en ce que le châssis supérieur comporte deux

verrouillages avec le mécanisme de déplacement, l'un d'eux correspondant à la position de déplacement, dans laquelle l'une paroi latérale de cabine s'etend en parallel par rapport au plan longitudinal vertical du véhicule, et l'autre correspondant à la position principale de creusement, dans laquelle l'autre paroi latérale de cabine s'étend en parallèle par rapport au plan longitudinal du véhicule.
